# FASCICULE DE BREVET EUROPEEN

(11) **EP 0 865 384 B1**
(45) Date de publication et mention de la délivrance du brevet: **16.06.1999**
(21) Numéro de dépôt: 96939141.6
(22) Date de dépôt: 19.11.1996
(51) Int. Cl.: B65D 5/34, B65D 6/02

(54) **BOITE D'EMBALLAGE POUR PRODUITS ALIMENTAIRES**
VERPACKUNGSDOSE FÜR LEBENSMITTEL
FOOD PACKAGING CARTON

(30) Priorité: 21.11.1995 FR 9513782
(43) Date de publication de la demande: 23.09.1998
(73) Titulaire: GROUPE GUILLIN (S.A.), F-25290 Ornans (FR)
(72) Inventeur: GUILLIN, François, F-25920 Mouthier-Hautepierre (FR)
(74) Mandataire: Dawidowicz, Armand
(86) Numéro de dépôt international: FR9601821
(87) Numéro de publication internationale: WO9718996

(56) Documents cités:
- GB-A- 434 530
- GB-A- 464 879
- GB-A- 547 523
- US-A- 5 265 797

## Description

L'invention concerne une boîte d'emballage pour des produits, en particulier des produits alimentaires tels que des pâtisseries.

Les boîtes d'emballage utilisées traditionnellement par les artisans, en particulier les boulangers, pâtissiers et confiseurs, sont en général réalisées en carton dans un flan découpé, replié et collé. Ces boîtes traditionnelles permettent une protection du produit qui a été choisi par l'acheteur sur un étalage ou une vitrine et placé ensuite dans l'emballage, lequel peut aisément être décoré par impression et personnalisé au nom de l'artisan. Une telle boîte, qui jouit de l'image de tradition et de qualité des artisans, n'est pas utilisable dans l'industrie et la distribution alimentaires du fait de ses coûts de mise en oeuvre et de remplissage. Elle souffre, en outre, de l'inconvénient majeur de ne pas permettre de voir le produit alimentaire contenu.

Pour pallier ce dernier inconvénient, on a développé des boîtes en carton sur lesquelles on appose un couvercle ou un film transparent ou bien dans les parois desquelles on ménage des ouvertures fermées ensuite par un film transparent ou translucide. Ces ouvertures constituent un point de faiblesse de la boîte, en particulier en ce qui concerne sa résistance à la compression.

On connaît également des boîtes d'emballage entièrement en matière transparente ou translucide, ce qui permet une vision globale et directe du produit contenu dedans. Dans ce cas, on utilise habituellement des boîtes constituées d'une seule pièce en matière plastique thermoformée. De manière classique, une première partie de cette pièce présente un compartiment creux ou fond pour la réception du produit et la seconde partie sert de couvercle, cette seconde partie étant rabattue sur la première pour la fermer par pliage de la matière plastique entre les deux parties avec éventuellement un encliquetage entre couvercle et fond. Pour la présentation des informations relatives au produit renfermé, ces emballages sont pratiquement limités à des étiquettes apposées sur la boîte transparente ou des feuilles imprimées obstruant au moins partiellement la vue du contenu.

Si ces boîtes transparentes offrent les avantages de permettre une grande visibilité du contenu, d'être facilement gerbées dans un volume minimal avant utilisation et d'autoriser un remplissage simple et économique, elles sont mal appropriées pour des contenus nobles, tels que par exemple des pâtisseries, du fait de leur aspect relativement pauvre et peu valorisant.

Afin de pallier ces inconvénients, l'invention propose un nouveau type de boîte d'emballage comportant deux éléments distincts qui, avant montage de la boîte elle-même, présentent une faible épaisseur permettant un stockage d'encombrement réduit par emboîtement, une séparation aisée par désemboîtement et dont au moins l'un des éléments peut servir de support d'informations.

A cet effet, l'invention a pour objet une boîte du type comprenant un fond entouré par une paroi périphérique et un couvercle articulé sur ladite paroi périphérique et susceptible d'être fermé et ouvert, ladite paroi périphérique comprenant une couronne, le couvercle et le fond comprenant deux surfaces articulées chacune sur une pièce de liaison de manière à former un triptyque, caractérisée en ce que lesdites surfaces comprennent des organes de butée contre la périphérie interne et/ou externe du bord respectif de ladite couronne, des moyens de maintien en position fermée de la boîte étant intégrés audit triptyque et/ou à ladite couronne ou étant rapportés après fermeture de la boîte.

On connaît, par GB-A-434.530, une boîte comprenant un fond entouré par une paroi périphérique et un couvercle articulé sur cette paroi périphérique et susceptible d'être ouvert et fermé, le couvercle et le fond comprenant deux surfaces articulées chacune sur une pièce de liaison de manière à former un triptyque. Dans cette boîte connue, une bande périphérique entoure un rebord du fond replié et en retrait, afin de maintenir l'ensemble ainsi replié. Cette bande périphérique a uniquement pour rôle de retenir la périphérie repliée du fond dans une boîte de construction compliquée, nécessitant par ailleurs un assemblage par agrafage ou similaire. En effet, dans cette boîte connue la bande latérale ne coopère pas avec des organes de butée du couvercle et du fond, mais uniquement avec la paroi périphérique qu'elle recouvre totalement.

Les butées contre lesquelles vient reposer la périphérie interne ou externe du bord respectif de la couronne sont avantageusement formées par des saillies continues et/ou discontinues et/ou par points dirigés vers l'intérieur de la couronne à partir des surfaces du triptyque.

Le triptyque ainsi réalisé présente une faible épaisseur et est stocké par emboîtement dans un volume de stockage réduit et peut être facilement extrait de la pile ainsi formée. La couronne peut être fixée sur la pièce de liaison par tous moyens connus en soi et peut être avantageusement repliée pour ne pas gêner le gerbage.

Lors de l'utilisation d'une telle boîte, le produit est chargé sur une des surfaces du triptyque constituant le fond, puis la couronne est mise en place sur ladite surface et les autres faces du triptyque sont repliées en position, c'est-à-dire que la pièce de liaison s'étend transversalement à la couronne et la seconde surface du triptyque s'étend parallèlement à la première surface sur laquelle repose le produit, les organes de butée de ladite seconde surface se logeant contre la périphérie du bord supérieur de la couronne, ladite couronne assurant ainsi une résistance suffisante à la compression.

Avantageusement, la couronne présente une forme tubulaire, son extrémité inférieure reposant contre la première surface du triptyque constituant le fond de la boîte et son extrémité supérieure accueillant la seconde surface constituant le couvercle. Selon la forme que l'on souhaite donner à la boîte, ladite couronne peut être cylindrique, en particulier cylindrique de révolution, tronconique, en pyramide tronquée ou de forme quelconque. Les bords de la couronne peuvent alors être dans des plans parallèles ou non. Ladite couronne peut également présenter au moins un bord de forme quelconque telle que crénelée ou ondulée à des fins de décoration et/ou d'aération.

En variante de la forme tubulaire, la couronne peut être continue mais ouverte, éventuellement avec un chevauchement partiel.

Dans une forme particulièrement simple, la couronne peut être discontinue en regard d'au moins une partie de la pièce de liaison.

De manière avantageuse, on réalise ladite couronne en carton ou en matière plastique et elle peut servir de support d'informations et/ou de motifs décoratifs quelconques.

Ladite couronne peut, en outre, comporter au moins un évidement pouvant alors être partiellement ou complètement obstrué par un film transparent ou translucide. Selon une variante de réalisation, l'obturation de l'évidement de la couronne peut être réalisée par la pièce de liaison reposant contre ladite couronne et qui comporte un embossement coopérant avec ledit évidement.

Selon une forme de réalisation de l'invention, l'une au moins des surfaces constituant le triptyque peut comporter au moins un prolongement d'extrémité et/ou au moins un rabat latéral. Ledit prolongement d'extrémité ou le rabat latéral peut alors comporter un embossement qui coopère avec un évidement correspondant de la couronne.

La coopération des embossements avec l'ouverture respective peut être réalisée depuis l'extérieur ou depuis l'intérieur de la face correspondante du triptyque.

Avantageusement, les deux surfaces et la pièce de liaison formant le triptyque et, éventuellement, les prolongements d'extrémité et/ou les rabats latéraux, sont réalisés en une seule pièce, de préférence en matière plastique transparente. La pièce est ainsi réalisée par thermoformage et est facilement stockée dans un encombrement réduit par emboîtement grâce au fait que le thermoformage implique des dépouilles pour les parties en relief.

Les moyens de fermeture de ladite boîte peuvent être rapportés et de tout type connu en soi tels que des bandes adhésives, des élastiques, des rubans ou des agrafes.

On peut prévoir également des moyens de fermeture intégrés de type connu en soi tels que des tétons coopérant avec des trous, des languettes adaptées à des fentes correspondantes, etc. Dans le cas de moyens de fermeture intégrés, ceux-ci peuvent être portés par les deux faces et/ou sur des rabats d'extrémité et/ou sur des languettes.

Un autre mode de fermeture peut consister en des points, des lignes ou des surfaces préencollés sur le triptyque et/ou la couronne.

On décrira maintenant plus en détail des exemples de réalisation de l'invention en référence au dessin annexé dans lequel :
la figure 1 représente une vue en perspective éclatée d'une boîte selon un exemple de réalisation de l'invention ;
les figures 2 à 5 représentent schématiquement en coupe partielle diverses formes de coopération de la couronne avec les butées des deux surfaces du triptyque ;
la figure 6 représente une vue schématique en plan d'un triptyque selon un second exemple de réalisation de l'invention ;
la figure 7 représente une vue schématique en perspective d'une couronne utilisable avec le triptyque de la figure 6 ;
la figure 8 représente schématiquement une variante d'une saillie discontinue du triptyque ; et
les figures 9 à 15 représentent schématiquement, en perspective éclatée, diverses formes de réalisation d'une boîte selon l'invention.

Selon l'exemple de réalisation de la boîte représenté à la figure 1, celle-ci est constituée par un triptyque 1 et une couronne 2. Le triptyque 1 est constitué d'une pièce sensiblement rectangulaire en matière plastique et qui se compose de deux surfaces 3 et 4 articulées sur une pièce de liaison 5. La surface 3 constitue le fond de la boîte tandis que la surface 4 forme le couvercle.

Sur la face extérieure de chacune des surfaces 3 et 4 du triptyque sont formées des nervures ou saillies 6 et 7 respectivement qui, faisant saillie sur la face opposée desdites surfaces 3 et 4, constituent des organes de butée contre la périphérie des bords respectifs de la couronne 2.

Dans l'exemple des figures 1, 6 et 9 à 15, les nervures 6 et 7 sont réalisées continues de manière à venir en butée contre la périphérie de la couronne 2 de manière continue. Il est également possible de prévoir des saillies ponctuelles ou discontinues (figure 8). Toute combinaison des saillies qui viennent d'être décrites est envisageable.

Dans l'exemple de réalisation représenté à la figure 1, la couronne 2 est discontinue, sa face en regard de la pièce de liaison 5 n'existant pas. Une telle suppression peut être seulement partielle, avec un ou deux retours d'extrémité de la couronne 2 en regard du bord ou des bords correspondants de la pièce de liaison.

La couronne 2 peut être ouverte, par exemple à un coin ou même comporter une zone de recouvrement.

De préférence, la couronne est tubulaire, c'est-à-dire continue et fermée, comme c'est le cas par exemple de la couronne représentée aux figures 7 et 9 à 15.

Dans tous les cas, au moins une des faces latérales de la boîte, en dehors de la face incluant la pièce de liaison 5, est constituée exclusivement par une portion de la couronne 2.

La pièce de liaison 5 et les arêtes 5' formées par ladite pièce 5 permettent d'augmenter la résistance à la compression de la boîte ainsi obtenue. Les nervures 6 et 7 forment des poutres de renforcement de la boîte qui, du fait de leur butée contre les arêtes de la couronne 2, constituent un système auto-bloqué de rigidité élevée en compression aussi bien verticale que transversale.

Dans le cas des formes de réalisation représentées schématiquement aux figures 2, 3, 4 et 9 à 15, la nervure 6 ou 7 est en butée contre la périphérie interne de la couronne 2. En outre, dans le cas de la figure 3, un retour 6a du fond 3 et un retour 7a du couvercle 4 forment des butées extérieures pour la couronne 2. Dans le cas de la figure 4, les retours 6b et 7b sont prolongés sensiblement à la hauteur de la nervure 6, 7 respective. Dans la forme de réalisation de la figure 5, les butées sont formées par des retours 6c et 7c du fond 3 et du couvercle 4 respectivement et agissent sur la périphérie extérieure uniquement de la couronne 2. Toute combinaison de ces moyens de butée peut également être adoptée.

Les figures 6 et 7 représentent un exemple de réalisation de la boîte selon l'invention dans lequel la couronne 2 (figure 7) comporte un évidement rectangulaire 21 sur chacune de ses parois latérales et le fond 3 comporte un rabat d'extrémité 31 et deux rabats latéraux 32 et 33 tandis que le couvercle 4 présente un rabat d'extrémité 41. Chacun desdits rabats 31, 32 et 33 comporte un embossement propre à s'engager dans un des évidements 21 de la couronne 2.

La couronne 2 comportant un évidement rectangulaire 21 sur chacune de ses parois est mise en place sur le fond 3, sa périphérie du bord inférieur étant en butée contre la nervure 6 du fond 3. La pièce de liaison 5 pourvue d'un embossement correspondant à un évidement 21 de la couronne 2 est repliée de sorte que ledit embossement vient en prise dans l'évidement 21 correspondant de la couronne 2 tandis que les embossements des rabats latéraux 32 et 33 et du rabat d'extrémité 31 s'engagent dans les évidements 21 correspondants de la couronne 2.

Le couvercle 4 est ensuite abaissé sur la périphérie du bord supérieur de la couronne 2 et le rabat d'extrémité 41, pourvu également d'un embossement, est abaissé sur le rabat d'extrémité 31 du fond 3, l'embossement du rabat 41 se logeant dans l'embossement du rabat 31. Le rabat 31 comporte des trous d'encliquetage 34 dans lesquels s'engagent des tétons complémentaires 42 prévus sur le rabat 41 de manière à fermer la boîte ainsi réalisée.

En variante ou en complément, les moyens de fermeture sont portés par des languettes prolongeant le fond et/ou le couvercle, ou bien directement sur le fond et le couvercle.

On peut également prévoir, en complément ou en variante des moyens de fermeture précédents, que le triptyque et/ou la couronne comportent des points et/ou des surfaces et/ou des lignes préencollés qui permettent ou facilitent le montage et la fermeture de la boîte.

La pièce de liaison 5 peut avoir une forme et des dimensions quelconques. Elle peut, par exemple, être formée par une bande étroite rectangulaire, trapézoïdale, à bords latéraux droits ou courbes.

La couronne 2 peut être en un matériau quelconque tel que carton ou matière plastique.

La couronne 2 peut avoir une forme quelconque, par exemple cylindrique, à section carrée dans les exemples représentés, ou bien cylindrique de révolution, tronconique, en pyramide tronquée, etc.

Les bords de la couronne 2 destinés à coopérer avec les saillies 6, 7, 6a, 7a, 6b, 7b et/ou 6c, 7c peuvent être dans des plans, parallèles ou non. Au moins un des bords peut ne pas être dans un plan et avoir une forme quelconque, par exemple crénelée ou ondulée.

Le fond 3 et/ou le couvercle 4 sont en général arrêtés au voisinage de l'extérieur de la couronne 2. Ils peuvent cependant être prolongés à l'extérieur de la couronne 2, en particulier pour faciliter la préhension du couvercle 4. On peut également envisager que la couronne 2 soit complètement inscrite à l'intérieur d'un triptyque de forme différente, par exemple avec une couronne cylindrique de révolution et un triptyque parallélépipédique.

Dans la forme de réalisation de la figure 9, qui constitue une variante des figures 6 et 7, les rabats 51 et 61 prolongeant respectivement les surfaces 3 et 4 ne se recouvrent pas après fermeture et comportent des moyens de verrouillage, tels que des languettes 52 et 62 respectivement, coopérant respectivement avec des organes complémentaires, tels que des fentes 52' et 62', formés dans la couronne 2.

Dans l'exemple représenté à la figure 10, la boîte est analogue à celle des figures 6 et 7, si ce n'est que les rabats latéraux 32 et 33 ont été supprimés et que les moyens d'interverrouillage des rabats d'extrémité 31 et 41 sont du type à languettes et fentes.

On a représenté à la figure 11 un exemple de réalisation de l'invention dans lequel toute la surface extérieure de la boîte est formée, comme dans le cas des figures 6 et 7, par le triptyque 3, 4, 5 et des rabats. La surface 4 du triptyque, au lieu de la surface de fond 3, comporte deux rabats latéraux 71 et 72 alors que la surface de fond 3 est prolongée par un rabat d'extrémité 73 muni de pattes latérales 74. Les pattes 74 comportent un moyen de verrouillage, tel qu'une languette 75, coopérant avec un moyen complémentaire, tel qu'une fente 76, du rabat latéral 71 et 72 adjacent. On notera en outre, dans cet exemple, que les rabats latéraux 71 et 72 comportent, à un coin, une languette oblique 100 qui, après montage de l'ensemble, se logera sous le coin 101 correspondant d'un évidement 21 de la couronne 2, en renforçant ainsi le verrouillage procuré par les embossements.

Dans l'exemple de la figure 12, analogue à celui de la figure 11, les rabats latéraux 71 et 72 de la surface 4 sont munis de pattes d'extrémité 77 munies de languettes 78 de verrouillage dans des fentes 79 de la pièce de liaison 5, d'autres pattes d'extrémité 80 des rabats latéraux 71 et 72 étant munies de languettes 81 coopérant avec des fentes 82 du rabat d'extrémité 73 de la surface 3 du fond.

A la figure 13, des pattes d'extrémité 82 du rabat d'extrémité 73 de la surface 3 coopèrent avec des prolongements latéraux 83 de la pièce de liaison 5, ces prolongements latéraux 83 occupant une face latérale de la boîte après assemblage. Le verrouillage est effectué par des languettes 84 des pattes 82 coopérant avec des fentes 85 des prolongements 83.

La figure 14 représente une variante de la figure 11 dans laquelle les pattes 74, les languettes 75 et les fentes 76 ont été supprimées, le verrouillage étant assuré par des languettes obliques 102, analogues aux languettes obliques 100 de la figure 11, également présentes dans ce cas. Les languettes obliques 102 coopèrent avec un coin 103 de l'évidement fenêtre 21 dans la couronne 2. On notera en outre que le rabat d'extrémité 73 est prolongé par un onglet 104 se glissant sous l'arête frontale de la surface 4 et permettant le rabattement du rabat 73 avant déverrouillage.

Dans l'exemple de réalisation de la figure 15, analogue à celui des figures 6 et 7, le rabat d'extrémité 41 de la surface 4, qui a une hauteur correspondant à celle de la couronne 2, est muni à ses deux coins libres de languettes obliques 105, analogues aux languettes 100 de la figure 11 et 102 de la figure 14, qui coopèrent respectivement avec les coins inférieurs 106 de l'évidement 21 correspondant dans la couronne 2. Les prolongements latéraux 32 et 33 de la surface 3 du fond, qui peuvent être omis, comportent chacun un onglet 107 analogue à l'onglet 104 de la figure 14.

Ces formes de réalisation des figures 14 et 15 offrent l'avantage que, lorsque la boîte est assemblée, les moyens de maintien sont totalement invisibles.

## Revendications

1. Boîte du type comprenant un fond (3) entouré par une paroi périphérique et un couvercle (4) articulé sur ladite paroi périphérique (2) et susceptible d'être fermé et ouvert, ladite paroi périphérique comprenant une couronne (2), le couvercle (4) et le fond (3) comprenant deux surfaces articulées chacune sur une pièce de liaison (5) de manière à former un triptyque,
caractérisée en ce que lesdites surfaces (3, 4) comprennent des organes de butée (6, 7 ; 6a, 7a ; 6b, 7b ; 6c, 7c) contre la périphérie interne et/ou externe du bord respectif de ladite couronne (2), des moyens de fermeture séparables étant intégrés audit triptyque et/ou à ladite couronne (2) ou étant rapportés après fermeture de la boîte.

2. Boîte selon la revendication 1,
caractérisée en ce que les butées sont formées par des saillies continues (6), discontinues (7) et/ou par points, dirigées vers l'intérieur de la couronne (2).

3. Boîte selon l'une des revendications 1 et 2,
caractérisée en ce que la couronne (2) comprend au moins un évidement (21).

4. Boîte selon la revendication 3,
caractérisée en ce que ledit évidement (21) est obstrué partiellement ou complètement par un film transparent ou translucide.

5. Boîte selon la revendication 3,
caractérisée en ce que la pièce de liaison (5) comporte un embossement coopérant avec un évidement (21) correspondant de la couronne (2).

6. Boîte selon l'une des revendications 1 à 5,
caractérisée en ce qu'au moins une des surfaces (3, 4) comprend au moins un prolongement d'extrémité (31, 41) et/ou au moins un rabat latéral (32, 33).

7. Boîte selon la revendication 6,
caractérisée en ce que ledit prolongement (31, 41) et/ou ledit rabat latéral (32, 33) sont munis d'un embossement coopérant avec un évidement (21) correspondant de la couronne (2).

8. Boîte selon l'une des revendications 1 à 7,
caractérisée en ce que la couronne (2) est en carton.

9. Boîte selon l'une des revendications 1 à 7,
caractérisée en ce que la couronne (2) est en matière plastique.

10. Boîte selon l'une des revendications 1 à 9,
caractérisée en ce que la couronne (2) est de forme tubulaire, cylindrique, en particulier cylindrique de révolution, tronconique, en pyramide tronquée ou quelconque.

11. Boîte selon l'une des revendications 1 à 9,
caractérisée en ce que la couronne (2) est interrompue au moins partiellement en regard de la pièce de liaison (5) du triptyque (3, 4, 5).

12. Boîte selon l'une des revendications 1 à 9,
caractérisée en ce que la couronne (2) est ouverte.

13. Boîte selon l'une des revendications 1 à 12,
caractérisée en ce que les bords de la couronne (2) sont dans des plans parallèles.

14. Boîte selon l'une des revendications 1 à 12,
caractérisée en ce que les bords de la couronne (2) ne sont pas dans des plans parallèles.

15. Boîte selon l'une des revendications 1 à 12,
caractérisée en ce qu'au moins un bord de la couronne (2) a une forme quelconque telle que crénelée, ondulée.

16. Boîte selon l'une des revendications 1 à 15,
caractérisée en ce que les deux surfaces (3, 4) et la pièce de liaison (5) et, éventuellement, les prolongements et les rabats (41, 31, 32, 33), sont d'une seule pièce.

17. Boîte selon la revendication 16,
caractérisée en ce que ladite pièce est en matière plastique transparente.

18. Boîte selon la revendication 17,
caractérisée en ce que ladite pièce est fabriquée par thermoformage.

19. Boîte selon l'une des revendications 1 à 18,
caractérisée en ce que le produit est chargé sur la deuxième surface (3), puis la couronne (2) est mise en place et les autres faces (5, 4) du triptyque et éventuellement les rabats (41, 31, 32, 33) sont repliés en position.

20. Boîte selon l'une des revendications 1 à 19,
caractérisée en ce que la couronne (2) est fixée sur la face intérieure de la pièce de liaison (5) par tous moyens de fixation connus en soi et repliée pour ne pas gêner l'empilage à emboîtement.

21. Boîte selon l'une des revendications 1 à 20,
caractérisée en ce que les moyens de fermeture rapportés sont de tout type connu en soi tels que bande(s) adhésive(s), élastique(s), ruban(s), agrafe(s).

22. Boîte selon l'une des revendications 1 à 20,
caractérisée en ce que les moyens de fermeture intégrés sont des moyens complémentaires connus en soi tels que tétons (42) et trous (34), languettes (52, 62, 75, 78, 81, 84) et fentes (52', 62', 76, 79, 82, 85).

23. Boîte selon la revendication 22,
caractérisée en ce que lesdits moyens de fermeture intégrés sont portés sur les surfaces (3, 4) du triptyque (3, 4, 5) et/ou sur des rabats les prolongeant.

24. Boîte selon la revendication 22,
caractérisée en ce que lesdits moyens de fermeture intégrés sont portés sur des rabats d'extrémité (41, 31).

25. Boîte selon l'une des revendications 1 à 20,
caractérisée en ce que le triptyque (3, 4, 5) et/ou la couronne (2) comportent des points et/ou des surfaces et/ou des lignes préencollés.

26. Boîte selon l'une des revendications 3 à 25,
caractérisée en ce que les moyens de fermeture intégrés comprennent des languettes obliques (100, 102, 105) à un coin libre d'un rabat (71, 72, 41) prolongeant une surface (3, 4) du triptyque, lesdites languettes étant agencées pour venir, au cours de la fermeture, se glisser sous un coin (101, 103, 106) d'un évidement (21) correspondant de la couronne (2).

## Claims

1. Box of the type comprising a base (3), surrounded by a peripheral wall and a lid (4), hinged on said peripheral wall (2) and capable of being closed and opened, said circumferential wall comprising a top (2), the lid (4) and the base (3) comprising two surfaces each hinged on a connecting part (5) so as to form a triptych, characterised in that said surfaces (3, 4) comprise stop members (6, 7; 6a, 7a; 6b, 7b; 6c, 7c) against the internal and/or external periphery of the respective edge of said top (2), separable closure means being integrated in said triptych and/or in said top (2) or being fitted after closure of the box.

2. Box according to claim 1, characterised in that the stop members are formed by continuous projections (6), discontinuous projections (7) and/or by points, directed towards the interior of the top (2).

3. Box according to one of claims 1 and 2, characterised in that the top (2) comprises at least one opening (21).

4. Box according to claim 3, characterised in that said opening (21) is blocked, partially or completely, by a transparent or translucid film.

5. Box according to claim 3, characterised in that the connecting part (5) comprises a raised portion which co-operates with a corresponding opening (21) of the top (2).

6. Box according to one of claims 1 to 5, characterised in that at least one of the surfaces (3, 4) comprises at least one end extension (31, 41) and/or at least one lateral flap (32, 33).

7. Box according to claim 6, characterised in that said extension (31, 41) and/or said lateral flap (32, 33) are provided with a raised portion which co-operates with a corresponding opening (21) of the top (2).

8. Box according to one of claims 1 to 7, characterised in that the top (2) is formed from cardboard.

9. Box according to one of claims 1 to 7, characterised in that the top (2) is formed from plastics material.

10. Box according to one of claims 1 to 9, characterised in that the top (2) is configured to be tubular, cylindrical, more especially cylindrically turned, truncated, truncated pyramidal or the like.

11. Box according to one of claims 1 to 9, characterised in that the top (2) is interrupted, at least partially, with regard to the connecting part (5) of the triptych (3, 4, 5).

12. Box according to one of claims 1 to 9, characterised in that the top (2) is open.

13. Box according to one of claims 1 to 12, characterised in that the edges of the top (2) are in parallel planes.

14. Box according to one of claims 1 to 12, characterised in that the edges of the top (2) are not in parallel planes.

15. Box according to one of claims 1 to 12, characterised in that at least one edge of the top (2) has some kind of shape, such as crenelated or undulating.

16. Box according to one of claims 1 to 15, characterised in that the two surfaces (3, 4) and the connecting part (5) and, possibly, the extensions and the flaps (41, 31, 32, 33), are in a single piece.

17. Box according to claim 16, characterised in that said piece is formed from transparent plastics material.

18. Box according to claim 17, characterised in that said piece is manufactured by heat-shaping.

19. Box according to one of claims 1 to 18, characterised in that the product is charged on the second surface (3), then the top (2) is put in place and the other faces (5, 4) of the triptych and, finally, the flaps (41, 31, 32, 33) are folded into position.

20. Box according to one of claims 1 to 19, characterised in that the top (2) is secured on the interior face of the connecting part (5) by any securing means known per se, and folded-back in order not to hinder the filling of the box.

21. Box according to one of claims 1 to 20, characterised in that the closure means fitted are of any type known per se, such as self-adhesive strip(s), resilient strip(s), band(s), staple(s).

22. Box according to one of claims 1 to 20, characterised in that the integrated closure means are complementary means known per se, such as nubs (42) and holes (34), tongues (52, 62, 75, 78, 81, 84) and slots (52', 62', 76, 79, 82, 85)

23. Box according to claim 22, characterised in that said integrated closure means are carried on the surfaces (3, 4) of the triptych (3, 4, 5) and/or on the flaps extending them.

24. Box according to claim to 22, characterised in that said integrated closure means are carried on the end flaps (41, 31).

25. Box according to one of claims 1 to 20, characterised in that the triptych (3, 4, 5) and/or the top (2) comprise pre-glued points and/or surfaces and/or lines.

26. Box according to one of claims 3 to 25, characterised in that the integrated closure means comprise oblique tongues (100, 102, 105), at a free corner of a flap (71, 72, 41) which extend a surface (3, 4) of the triptych, said tongues being arranged to slide, in the course of closing, under a corner (101, 103, 106) of a corresponding opening (21) of the top (2).

## Patentansprüche

1. Dose, mit einem Boden (3), der von einer Umfangswandung umgeben ist, und mit einem Deckel (4), der mit der genannten Umfangswandung (2) gelenkig verbunden und geeignet ist, geschlossen und geöffnet zu werden, wobei die genannte Umfangswandung einen Kranz (2) aufweist, wobei der Deckel (4) und der Boden (3) zwei Flächen aufweisen, die jeweils gelenkig derart mit einem Verbindungsteil (5) verbunden sind, daß sie ein Triptyk bilden,
dadurch gekennzeichnet, daß die genannten Flächen (3, 4) Anschlagsorgane (6, 7; 6a, 7a; 6b, 7b; 6c, 7c) gegen den inneren und/oder äußeren Umfang des jeweiligen Randes des genannten Kranzes (2) aufweisen, wobei abnehmbare Schließmittel in den genannten Triptyk und/oder den genannten Kranz (2) integriert oder nach Schließen der Dose angesetzt sind.

2. Dose nach Anspruch 1,
dadurch gekennzeichnet, daß die Anschläge durch kontinuierliche (6), diskontinuierliche (7) Vorsprünge und/oder Punkte, die zum Inneren des Kranzes (2) gerichtet sind, gebildet sind.

3. Dose nach einem der Ansprüche 1 und 2,
dadurch gekennzeichnet, daß der Kranz (2) wenigstens eine Ausnehmung (21) aufweist.

4. Dose nach Anspruch 3,
dadurch gekennzeichnet, daß die genannte Ausnehmung (21) teilweise oder vollständig durch einen transparenten oder durchscheinenden Film verschlossen ist.

5. Dose nach Anspruch 3,
dadurch gekennzeichnet, daß das Verbindungsteil (5) eine Verankerung aufweist, die mit einer entsprechenden Ausnehmung (21) des Kranzes (2) zusammenwirkt.

6. Dose nach einem der Ansprüche 1 bis 5,
dadurch gekennzeichnet, daß wenigstens eine der Flächen (3, 4) wenigstens eine Endverlängerung (31, 41) und/oder wenigstens eine seitliche Klappe (32, 33) aufweist.

7. Dose nach Anspruch 6,
dadurch gekennzeichnet, daß die genannte Verlängerung (31, 41) und/oder die genannte seitliche Klappe (32, 33) mit einer Verankerung versehen ist, die mit einer entsprechenden Ausnehmung (21) des Kranzes (2) zusammenwirkt.

8. Dose nach einem der Ansprüche 1 bis 7,
dadurch gekennzeichnet, daß der Kranz (2) aus Karton besteht.

9. Dose nach einem der Ansprüche 1 bis 7,
dadurch gekennzeichnet, daß der Kranz (2) aus Kunststoff besteht.

10. Dose nach einem der Ansprüche 1 bis 9,
dadurch gekennzeichnet, daß der Kranz (2) röhrenförmig, zylindrisch, insbesondere rotationssymmetrisch zylindrisch, kegelstumpfförmig, pyramidenstumpfförmig oder von beliebiger anderer Form ist.

11. Dose nach einem der Ansprüche 1 bis 9,
dadurch gekennzeichnet, daß der Kranz (2) wenigstens teilweise gegenüber von dem Verbindungsteil (5) des Triptyks (3, 4, 5) unterbrochen ist.

12. Dose nach einem der Ansprüche 1 bis 9,
dadurch gekennzeichnet, daß der Kranz (2) offen ist.

13. Dose nach einem der Ansprüche 1 bis 12,
dadurch gekennzeichnet, daß sich die Ränder des Kranzes (2) in parallelen Ebenen befinden.

14. Dose nach einem der Ansprüche 1 bis 12,
dadurch gekennzeichnet, daß sich die Ränder des Kranzes (2) nicht in parallelen Ebenen befinden.

15. Dose nach einem der Ansprüche 1 bis 12,
dadurch gekennzeichnet, daß wenigstens ein Rand des Kranzes (2) eine beliebige Form aufweist, beispielsweise gezackt oder wellenförmig ausgebildet ist.

16. Dose nach einem der Ansprüche 1 bis 15,
dadurch gekennzeichnet, daß die zwei Flächen (3, 4) und das Verbindungsteil (5) und ggf. die Verlängerungen und die Klappen (41, 31, 32, 33) aus einem einzigen Teil bestehen.

17. Dose nach Anspruch 16,
dadurch gekennzeichnet, daß das genannte Teil aus transparentem Kunststoff besteht.

18. Dose nach Anspruch 17,
dadurch gekennzeichnet, das das genannte Teil durch Thermoverformung hergestellt ist.

19. Dose nach einem der Ansprüche 1 bis 18,
dadurch gekennzeichnet, daß das Produkt auf die zweite Fläche (3) aufgesetzt wird, daß dann der Kranz (2) in Position gebracht und die übrigen Flächen (5, 4) des Triptyks und ggf. die Klappen (41, 31, 32, 33) in Position geklappt werden.

20. Dose nach einem der Ansprüche 1 bis 19,
dadurch gekennzeichnet, daß der Kranz (2) durch beliebige, an sich bekannte Befestigungsmittel an der Innenfläche des Verbindungsteiles (5) befestigt und zurückgeklappt ist, um nicht die Stapelung zu behindern.

21. Dose nach einem der Ansprüche 1 bis 20,
dadurch gekennzeichnet, daß die angesetzten Schließmittel von beliebiger an sich bekannter Art sind, beispielsweise durch wenigstens ein Klebeband, wenigstens ein Elastik, wenigstens ein Band, wenigstens eine Klammer gebildet sind.

22. Dose nach einem der Ansprüche 1 bis 20,
dadurch gekennzeichnet, daß die integrierten Schließmittel an sich bekannte komplementäre Mittel, beispielsweise Ansätze (42) und Löcher (34), Zungen (52, 62, 75, 78, 81, 84) und Schlitze (52', 62', 76, 79, 82, 85) sind.

23. Dose nach Anspruch 22,
dadurch gekennzeichnet, daß die genannten integrierten Schließmittel auf den Flächen (3, 4) des Triptyks (3, 4, 5) und/oder auf Klappen, die diese verlängern, getragen sind.

24. Dose nach Anspruch 22,
dadurch gekennzeichnet, daß die genannten inegrierten Schließmittel auf Endklappen (41, 31) getragen sind.

25. Dose nach einem der Ansprüche 1 bis 20,
dadurch gekennzeichnet, daß das Triptyk (3, 4, 5) und/oder der Kranz (2) vorgeleimte Punkte und/oder Flächen und/oder Linien aufweist bzw. aufweisen.

26. Dose nach einem der Ansprüche 3 bis 25,
dadurch gekennzeichnet, daß die integrierten Schließmittel schräge Zungen (100, 102, 105) an einer freien Ecke einer Klappe (71, 72, 41), die eine Fläche (3, 4) des Triptyks verlängert, aufweisen, wobei die genannten Zungen angeordnet sind, um beim Schließen unter eine Ecke (101, 103, 106) einer entsprechenden Ausnehmung (21) des Kranzes (2) zu gleiten.
